# EUROPÄISCHE PATENTSCHRIFT

(11) **EP 1 140 635 B1**
(45) Veröffentlichungstag und Bekanntmachung des Hinweises auf die Patenterteilung: **21.07.2004**
(21) Anmeldenummer: 00901572.8
(22) Anmeldetag: 13.01.2000
(51) Int. Cl.: B65C 7/00

(54) **BEDRUCK- UND ZUFÜHRVORRICHTUNG FÜR ETIKETTEN-ANHÄNGER**
PRINTING AND DELIVERY DEVICE FOR LABEL TAGS
DISPOSITIF D'IMPRESSION ET D'ACHEMINEMENT POUR DES ETIQUETTES A ATTACHER

(30) Priorität: 14.01.1999 DE 19901039
(43) Veröffentlichungstag der Anmeldung: 10.10.2001
(73) Patentinhaber: Poly-clip System GmbH & Co. KG, 60489 Frankfurt am Main (DE)
(72) Erfinder: HASCHKE, Eggo, Deerfield, IL 16915 (US)
(74) Vertreter: Eisenführ, Speiser & Partner
(86) Internationale Anmeldenummer: PCT/EP2000/000298
(87) Internationale Veröffentlichungsnummer: WO 2000/041934

(56) Entgegenhaltungen:
- US-A- 4 519 178
- US-A- 5 289 666
- US-A- 5 300 344
- US-A- 5 339 517

## Beschreibung

Die Erfindung betrifft eine Vorrichtung zum Bedrucken und Zuführen halbsteifer Etiketten(Anhänger) zu Verpackungs-Verschließmaschinen wie Wurst-Clipsmaschinen o. dgl., mit einer Vorschubeinrichtung zum Abziehen eines Etikettenstrangs von einem Vorrat und Weiterfördern des Etikettenstrangs entlang einer Führungsbahn bis zu einer Abgabestation, wobei die Vorschubeinrichtung mindestens einen translatorisch hin- und herbewegten Finger aufweist, der beim Arbeitshub mit einem Absatz des jeweiligen Etiketts im Vorschubsinne zusammenwirkt, während er sich beim Rückhub über das nachfolgende Etikett bewegt. Eine derartige Etikettiermaschine zur Auszeichnung von gebündelten Feldfrüchten o. dgl. ist aus der US-A-4,519,178 bekannt.

Es ist ferner bekannt, selbstklebende Etiketten im Zusammenhang mit automatischen Etiketten-Bändern, weiche Maschinen zum Verpacken von Lebensmitteln zugeordnet sind, unmittelbar vor der Etiketten-Abgabe zu bedrucken, um beispielsweise Verfallsangaben für das verpackte Lebensmittel erst in dem für das Verfallsdatum maßgeblichen Verpackungszeitpunkt anzubringen. Für bestimmte Lebensmittel-Verpackungen eignen sich selbstklebende Etiketten nicht, weil sie beispielsweise auf feuchten oder fettigen Wursthüllen nicht ausreichend haften. Für diese Fälle ist es bekannt, statt eines selbstklebenden Etiketts Etiketten-Anhänger beim Verschließen etwa von Wurstenden in die dafür benutzten Mittel einzubeziehen, also insbesondere einen Abschnitt des Anhängers gemeinsam mit einem Zopf aus Verpackungsmaterial durch eine Verschlußklammer an der Verpackung zu befestigen.

Problematisch ist im einen wie im anderen Falle das zuverlässige Bedrucken der Etiketten-Anhänger kurz vor ihrer Verarbeitung und somit im Laufe der Etiketten-Zuführung zur Verschließmaschine. Aus der DE 24 17 225 A1 ist eine Etikettiervorrichtung für aufeinanderfolgende Schlauchverpackungen (wie Würste) bekannt, bei der jeweils zwei durch einen Verbindungsfaden verbundene Etiketten von einem Etikettenstreifen abgeschnitten und einer benachbarte Verpackungen verschließenden Einrichtung derart zugeführt werden, dass der Verbindungsfaden von den einerseits die vorausgehende Packung am Ende und andererseits die nachfolgende Packung am Anfang verschließenden Klammern erfasst und daraufhin sowohl die Etiketten als auch der Verbindungsfaden durchtrennt werden. Der Vorschub erfolgt dabei mit Hilfe einer schwenkbaren Doppelfinger-Anordnung, die beim Vorschieben hinter Einschnitte im Etikettenstrang greift und beim Rückhub über die nachfolgenden Etiketten gleitet. Die Etiketten sind aber fertig bedruckt und können nicht zeitnah zur Verarbeitung mit aktuellen Angaben wie Haltbarkeitsdaten o. dgl. versehen werden.

Dem will die Erfindung nach der im Anspruch 1 definierten Vorrichtung abhelfen. Sie sieht bei einer Zuführ-Vorrichtung der eingangs angegebenen Art für Etiketten-Anhänger einerseits vor, dass ein parallel zur Führungsbahn hin- und herbewegbarer Wagen einerseits den Finger und andererseits eine Druck- oder Prägerolle einer Bedruckstation trägt, die beim Arbeitshub abgehoben und beim Rückhub gegen das nachfolgende Etikett zu dessen Beschriftung gepreßt ist. Auf diese Weise wird sichergestellt, daß jedes Etikett unmittelbar vor seiner Abgabe an die Verpackungsmaschine exakt bedruckt wird.

Vorzugsweise hat der Finger die Form einer zweizinkigen Gabel, die hinter zwei, senkrecht zur Vorschubrichtung fluchtende Absätze des jeweiligen Etiketts greift. Dies stabilisiert den translatorischen Vorschub und beugt jeder Verkantungs- und damit Verklemmneigung vor.

Eine Weiterbildung sieht vor, daß ein sich senkrecht zur Etiketten-Vorschubebene erstreckender Stift beim Rückhub das nachfolgende Etikett in die Wirkebene des Fingers bzw. der Gabel vorspannt. Grundsätzlich ist unerheblich, ob zum Arbeitshub das Etikett in die Wirkebene des Fingers bzw. der Gabel angehoben oder diese(r) in die Etikettenebene abgesenkt. wird. Wegen der Nachgiebigkeit des Etikettenmaterials ist es jedoch auch möglich, es bei einer Ebene zu belassen und beim Rückhub die Zinken der Gabel das Etikett beidseitig elastisch abbiegen zu lassen, so daß nach Abschluß des Rückhubs das Etikett vollständig in die Gabelebene zurückkehrt. Der mittig zwischen den Wegen der Gabelzinken ortsfest angeordnete Stift drückt jeweils derart gegen den vorderen Bereich des nachfolgenden Etiketts, daß er die angrenzenden Absätze des zum Vorschub in die Abgabestation anstehenden Etiketts zuverlässig in die Wirkebene der Gabelzinken hebt bzw. dort hält.

Im übrigen ist die Anordnung so getroffen, daß eine beim Arbeitshub abgehobene Druck- oder Prägerolle beim Rückhub gegen das nachfolgende Etikett gepreßt ist und dieses beschriftet. Das kann insbesondere derart geschehen, daß die Druck- oder Prägerolle das Etikett gegen eine stationäre, mit einstellbaren Zeichensätzen versehene Druckmatrix preßt. Auf diese Weise wird der eine Hub der Vorschubeinrichtung zum Vorschieben des Etikettenstrangs und der andere Hub (Rückhub) zum Bedrucken des nachfolgenden Etiketts benutzt. Bei Beendigung eines Arbeitspensums gehen also höchstens einzelne Etiketten wegen einer später falschen Bedruckung verloren.

In engem Zusammenhang damit steht das Verfahren zum Bedrucken und Zuführen halbsteifer Etiketten (Anhänger) zu Verpackungs-Verschließmaschinen wie Wurst-Clipsmaschinen o. dgl., welches sich dadurch auszeichnet, daß aus einer Kette über Perforationen aneinanderhängender Etiketten jeweils ein Etikett taktweise (Vorschubhub und Rückhub) aus einer Bereitschaftsstellung in eine Abnahmestellung geschoben wird, aus der es unter Auftrennen der Perforation zum nächsten Etikett abgezogen wird, wobei während des Rückhubs das nächste - in der Bereitschaftsstellung befindliche - Etikett bedruckt wird.

Ein zur Behandlung in einer Vorrichtung der vorstehend beschriebenen Art geeignetes Etikett weist entgegen der Vorschubrichtung einen schmalen zentrischen Abschnitt und anschließend einen breiteren Abschnitt auf, wobei der Vorderrand des schmalen Abschnitts jedes Etiketts am Hinterrand des voraufgehenden Etiketts hängt und dort eine Sollbruchlinie vorgesehen ist, während die beiderseitig freiliegenden Hinterrandabschnitte die Absätze für die Gabel bilden.

Die Zeichnungen veranschaulichen die Erfindung, und zwar zeigt
- Fig. 1: eine schematische Übersichtszeichnung der Vorrichtung in einer teilweise in die Zeichenebene geklappten Draufsicht;
- Fig. 2: eine perspektivische Darstellung der Vorrichtung ohne Vorratsrolle;
- Fig. 3: eine der Fig. 2 ähnliche perspektivische Ansicht, bei der Teile der Vorrichtung weggelassen oder weggeschnitten sind;
- Fig. 4: in perspektivischer Darstellung die Vorschubgabel; und
- Fig. 5: in drei verschiedenen Taktstadien (A - C) die Relativstellung der Vorschubgabel und der Etiketten in Draufsicht und Seitenansicht.

An einem Bodenwinkel 1 ist mittels Ständern 2 ein vertikaler Tisch 3 befestigt, in den die Führungsbahn 4 für einen Strang von Etiketten 5 eingearbeitet ist. Am Tisch 3 ist (rückwärtig) ein weiterer Ständer 6 befestigt, welcher den Vorrat 7 an Etiketten 5 in Form einer am Träger drehbar gelagerten Rolle trägt. Der Etikettenstrang 5a läuft vom Vorrat 7 über eine Umlenkrolle 8 in die Führungsbahn 4 des Tisches 3 ein.

Auf Stangen 10, welche sich parallel zueinander und zum Tisch 3 zwischen Halterungen 11 erstrecken, ist ein Wagen 12 translatorisch zwischen den Halterungen 11 verschiebbar gelagert. Eine nicht im einzelnen dargestellte pneumatische Kolben/Zylinder-Einheit fährt den Wagen 12 zwischen den Halterungen 11 taktweise hin und her.

Am Wagen 12 ist einerseits eine den Etikettenvorschub bewirkende Gabel 13 befestigt, deren abgekröpfte Zinken 14 in die Führungsbahn 4 im Tisch 3 ragen (Fig. 4). Andererseits ist am Wagen 12 eine Anpreßrolle 15 (Druck- oder Prägerolle) gelagert, und zwar derart, daß sie mit Hilfe einer Kolbenstange 16 und einer weiteren pneumatischen Kolben/Zylinder-Einheit 17 gegen die im Vorschubweg 4 befindlichen Etiketten gedrückt oder von diesen abgehoben werden kann (Fig. 1).

Etwa auf halbem Vorschubweg des Wagens 12 zwischen den Halterungen 11 befindet sich rückseitig des Tisches 4 eine Druckeinheit 18 mit einstellbaren Zeichensätzen, welche durch eine - in Fig. 3 nicht dargestellte, aber angedeutete - Öffnung in der Führungsbahn 4 hindurch die gewünschte Beschriftung auf das sich dort in der Bereitschaftsstellung befindliche Etikett 5 druckt, wenn es beim Rückhub des Wagens 12 (zum Vorrat 7 hin) von der Rolle 15 gegen die Druckeinheit 18 gepreßt wird.

In Vorschubrichtung anschließend an den Tisch 3 ist ein Vorbau 20 angebracht, welcher die Führungsbahn 4 verlängert und Etiketten 5 aufnimmt, wenn sie aus der Bereitschaftsstellung im Bereich des Tisches 3 vorgeschoben werden. Eine abklappbare Abdeckung 21 (Fig. 2; in Fig. 3 weggelassen) verschließt die Führungsbahn 4 innerhalb des Vorbaues 20. Sie hat am Ende der Führungsbahn 4 einen Umlenkabschnitt 22, welcher beim Ausschieben des jeweils vordersten Etiketts 5 dieses umlenkt, so daß es von der weiterverarbeitenden Verschließmaschine abgenommen und durch Zugkraft vom nachfolgenden Etikett abgerissen wird.

Fig. 3 zeigt ein Etikett 5' in der vordersten (Abnahme-)Stellung und dahinter das nachfolgende Etikett 5" in einer Übergabestellung. Die den Vorschub bewirkende Gabel 13 befindet sich -ebenso wie der sie bewegende Wagen 12 - in der hintersten Stellung. Daher greifen dort die abgekröpften Zinken 14 der Gabel 13 hinter Absätze 5b jenes Etiketts 5, welche dadurch gebildet sind, daß der an den Hinterrand 5c anschließende vordere Abschnitt 5d des Etiketts schmaler ist als sein anschließender Abschnitt 5e (Fig. 5). Zwischen dem Hinterrand 5c und dem vorderen Abschnitt 5d des anschließenden Etiketts ist eine Sollbruchstelle in Form einer Perforation vorgesehen, welche das Abreißen des an die Verschließmaschine übergebenen Etiketts 5 erleichtert.

Fig. 5 veranschaulicht auch den Ablauf des Vorschubs von Etiketten in der Führungsbahn 4 des Tisches 3. In der Darstellung gemäß Fig. 5a ist ein Vorschubhub soeben beendet, bei dem die Gabel 13 mit ihren Zinken 14 hinter die Absätze 5b des dort vordersten (teilweise weggeschnittenen) Etiketts 5' gegriffen und - in der Zeichnung - von rechts nach links geschoben hatte. Das zweite Etikett 5" befindet sich in der Übergabestellung, während das dritte Etikett 5"' in der Bereitschaftsstellung liegt und beim nun folgenden Rückhub in der oben beschriebenen Weise bedruckt wird.

Diese (halbe) Rückhubstellung zeigt Fig. 5b. Die - wie in den übrigen Teilfiguren dieser Zeichnung nur strich-punktiert angedeutete - Gabel 13 gleitet über das Etikett 5" zurück und biegt es dabei (was nicht dargestellt ist) beidseitig etwas ab. Ein Stift 23 liegt jedoch unterseitig am vorderen Bereich des vorderen Etikettabschnitts 5d an-und drückt dieses derart zur Gabel hin, daß sichergestellt ist, daß nach Erreichen der in Fig. 5c dargestellten völlig zurückgezogenen Stellung der Gabel 13 auch das Etikett 5" so im Vorschubweg 4 bereitgehalten wird, daß bei einem erneuten Vorschubhub der Gabel 13 (nach links in Fig. 5c) die Zinken 14 der Gabel 13 wiederum sicher unter bzw. hinter die Absätze 5b des Etiketts 5" greifen und dieses aus der Übergabestellung in die Abnahmestellung vorschieben.

## Patentansprüche

1. Vorrichtung zum Bedrucken und Zuführen halbsteifer Etiketten (5) zu Verpackungs-Verschließmaschinen wie Wurst-Clipsmaschinen o. dgl., mit einer Vorschubeinrichtung zum Abziehen eines Strangs (5a) von Etiketten (5) von einem Vorrat (7) und Weiterfördem des Etikettenstrangs entlang einer Führungsbahn (4) bis zu einer Abgabestation, wobei die Vorschubeinrichtung mindestens einen translatorisch hin- und herbewegbaren Finger (13) aufweist, der beim Arbeitshub mit einem Absatz (5b) des jeweiligen Etiketts (5') im Vorschubsinne zusammenwirkt, während er sich beim Rückhub über das nachfolgende Etikett (5") bewegt,
**dadurch gekennzeichnet, dass** die Vorschubeinrichtung einen parallel zur Führungsbahn (4) hin- und herbewegbaren Wagen (12) aufweist, der einerseits den Finger (13) und andererseits eine Druck- oder Prägerolle (15) einer Bedruckstation trägt, die beim Arbeitshub abhebbar und beim Rückhub gegen das nachfolgende Etikett (5) zu dessen Beschriftung pressbar ist.

2. Vorrichtung nach Anspruch 1,
**dadurch gekennzeichnet, dass** der Finger die Form einer zweizinkigen Gabel (13) hat, die hinter zwei senkrecht zur Vorschubrichtung fluchtende Absätze (5b) des jeweiligen Etiketts greift.

3. Vorrichtung nach Anspruch 1 oder 2,
**gekennzeichnet durch** einen sich senkrecht zur Etiketten-Vorschubebene erstreckenden Stift (23) zum Vorspannen des nachfolgenden Etiketts in die Wirkebene des Fingers bzw. der Gabel (13) beim Rückhub.

4. Vorrichtung nach Anspruch 1,
**dadurch gekennzeichnet, dass** die Druck- oder Prägerolle (15) das Etikett (5) gegen eine stationäre, mit einstellbaren Zeichensätzen versehene Druckmatrix (18) presst.

5. Vorrichtung nach einem der vorhergegangenen Ansprüche,
**gekennzeichnet durch** einen Umlenkabschnitt (22) zum Umlenken des vorderen Abschnitts (5d) des Etiketts (5) am Auslaufende der Führungsbahn (4).

## Claims

1. Apparatus for printing and feeding semi-rigid labels (5) to packing and sealing machines such as sausage clip machines or the like, having a forward feed device for drawing a strip (5a) of labels (5) from a supply (7) and conveying the label strip on along a guide path (4) up to an issuing bay, the forward feed device having at least one finger (13) which reciprocates in a translational manner and which cooperates during the working stroke with a shoulder (5b) of the respective label (5') in the forward feed direction, whilst during its reverse stroke it moves over the next label (5"), **characterised in that** the forward feed device has trolleys (12) movable to-and-fro parallel to the guide path (4), which on the one hand carries the finger (13) and on the other hand a printing or embossing roller (15) of a printing bay, which during the working stroke is liftable and during the reverse stroke is pressable on to the next label (5) in order to inscribe the same.

2. Apparatus according to claim 1, **characterised in that** the finger has the shape of a two-pronged fork (13), which engages behind two shoulders (5b) of the respective label which are flush with the forward feed direction.

3. Apparatus according to claim 1 or 2, **characterised by** a pin (23) extending perpendicular to the label forward feed plane for biasing the next label in the plane of action of the finger or of the fork (13) during the reverse stroke.

4. Apparatus according to claim 1, **characterised in that** the printing or embossing roller (15) presses the label (5) against a stationary printing matrix (18) provided with adjustable character sets.

5. Apparatus according to one of the preceding claims, **characterised by** a deflecting section (22) for deflecting the front portion (5d) of the label (5) at the outlet end of the guide path (4).

## Revendications

1. Dispositif pour imprimer des étiquettes (5) semi-rigides et les acheminer à des machines de fermeture d'emballages comme des clipseuses pour saucisses ou analogues, comportant un équipement d'avancement pour dévider une bande (5a) d'étiquettes (5) d'une réserve (7) et faire avancer la bande d'étiquette le long d'une voie (4) de guidage jusqu'à un poste de délivrance, l'équipement d'avancement comprenant au moins un doigt (13), mobile en translation en va-et-vient, qui lors de la course de travail coopère avec un décrochement (5b) de l'étiquette (5') respective dans le sens d'avancement, tandis que, lors de la course de retour, il se déplace au-dessus de l'étiquette (5") suivante,
**caractérisé en ce que** l'équipement d'avancement comprend un chariot (12), mobile en va-et-vient parallèlement à la voie (4) de guidage, qui porte d'une part le doigt (13) et d'autre part un rouleau (15) d'impression ou d'estampage d'un poste d'impression, rouleau qui peut être dégagé lors de la course de travail et, lors de la course de retour, pressé contre l'étiquette (5) suivante pour y porter une inscription.

2. Dispositif suivant la revendication 1, **caractérisé en ce que** le doigt a la forme d'une fourche (13) à deux fourchons, qui s'engage derrière deux décrochements (5b) de l'étiquette respective, alignés perpendiculairement à la direction d'avancement.

3. Dispositif suivant la revendication 1 ou 2, **caractérisé par** une broche (23) s'étendant perpendiculairement au plan d'avancement des étiquettes, pour précontrainte l'étiquette suivante dans le plan d'action du doigt ou encore de la fourche (13).

4. Dispositif suivant la revendication 1, **caractérisé en ce que** le rouleau (15) d'impression ou d'estampage presse l'étiquette (5) contre une matrice (18) d'impression à poste fixe, pourvue de jeux de caractères réglables.

5. Dispositif suivant l'une des revendications précédentes,
**caractérisé par** une partie (22) de déviation pour dévier la partie (5d) avant de l'étiquette (5) à l'extrémité de sortie de la voie (4) de guidage.
